# EUROPÄISCHE PATENTSCHRIFT

(11) **EP 1 503 015 B1**
(45) Veröffentlichungstag und Bekanntmachung des Hinweises auf die Patenterteilung: **12.08.2015**
(21) Anmeldenummer: 04102487.8
(22) Anmeldetag: 03.06.2004
(51) Int. Cl.: E05C 9/18, E05B 63/12, E05C 3/06

(54) **Kippriegelverschluss für Fenster**
Tilt-locking device for window
Verrou de blocage en basculement pour fenêtre

(30) Priorität: 31.07.2003 DE 10334933
(43) Veröffentlichungstag der Anmeldung: 02.02.2005
(73) Patentinhaber: Aug. Winkhaus GmbH & Co. KG, 48291 Telgte (DE)
(72) Erfinder: Niehues, Stefan, 48231 Warendorf (DE); Bernsmann, Wolfgang, 48291 Telgte (DE); Schewe, Florian, 48369 Saerbeck (DE); Hommel, Thomas, 48336 Sassenberg (DE)

(56) Entgegenhaltungen:
- EP-A- 1 008 713
- EP-A- 1 255 005
- DE-U1- 29 800 735
- US-A- 5 172 944
- US-A- 6 161 881

## Beschreibung

Die Erfindung betrifft einen Kippriegelverschluss für Fenster und/oder Türen, mit einem Kippriegel, der um eine senkrecht zu einer Flügelrahmenebene gelegene Kippriegel-Drehachse, die gegenüber einer Stulpschiene ortsfest angeordnet ist, drehbar gelagert ist, und mit an dem Kippriegel angeordneten Antriebsmitteln, die in Gegenantriebsmittel, die mit einer Schubstange synchron bewegbar sind, eingreifbar sind, wobei der Kippriegel einen ersten Kippriegelbereich mit einem Kippriegelschaft sowie Schließmitteln und einen zweiten Kippriegelbereich mit den Verzahnungsmitteln aufweist, wobei die Schließmittel als Hinterkrallungsvorsprung ausgeführt sind, und mit einem an einem Blendrahmen anzuordnenden Schließblech zur Aufnahme des Hinterkrallungsvorsprungs, wobei der Hinterkrallungsvorsprung eine Wandung des Schließblechs formschlüssig hintergreifen kann. Derartige Kippriegelverschlüsse dienen dazu, den Flügelrahmen eines Fensters oder einer Tür gegenüber dem Blendrahmen zu verriegeln, wobei die Gegenantriebsmittel einstückig mit der Schubstange verbunden sind.

Aus der EP 1 008 713 A1 ist ein solcher als Verriegelungsvorrichtung bezeichneter Kippriegelverschluss bekannt geworden. Der Riegel ist auf der Stulpschiene schwenkbar gelagert und hat einen in Bewegungsrichtung weisenden Haken als Hinterkrallungsvorsprung. Im eingefahrenen Zustand des Riegels hat die Stulpschiene hierdurch eine zerklüftete Oberfläche.

Die DE 298 00 735 U1 offenbart einen fest auf einer längsverschieblichen Treibstange angeordneten Riegel. Der Riegel ist im Querschnitt T-förmig gestaltet und steht dauerhaft über der Stulpschiene störend hervor.

Aus der DE 202 10 194 U1 ist ein Schwenkriegelverschluss für Fenster bekannt, bei dem ein flügelseitiger Schwenkriegel um eine ortfeste Drehachse schwenkbar gelagert ist und in ein blendrahmenseitiges Schließblech einschwenkbar ist und dieses teilweise hintergreift. Der Antrieb des Schwenkriegels erfolgt dabei durch eine als Zwischenelement zwischen Schwenkriegel und Schubstange eingesetzte Übertragungseinrichtung. Der Schwenkriegel ist dabei sichelartig ausgeführt und hintergreift das Schließbleich mit dem vorderen Sichelbereich.

Nachteilig an einer solchen Schwenkriegelanordnung ist, dass zur Übertragung der Bewegung von der Schubstange auf den Schwenkriegel ein weiteres Bauteil in Form der Übertragungseinrichtung erforderlich ist. Dadurch kann die Baugröße ein gewisses Mindestmaß, das zur Unterbringung der Übertragungseinrichtung erforderlich ist, nicht unterschreiten. Durch die sichelförmige Ausgestaltung des Schwenkriegels ergibt sich zudem im geschlossenen Zustand im Bereich des Sichelbogen-Innenraumes eine bezogen auf die Oberfläche der Stulpschiene unterbrochene Oberflächenbeschaffenheit. Eine Reinigung des Beschlages wird dadurch erschwert.

Aus der DE 91 06 906 U1 ist ein Drehriegelverschluss bekannt, bei dem der Kippriegel als halbkreisförmiges Bauteil ausgeführt und um eine senkrecht zur Flügelrahmen ebene gelegene Achse verschwenkbar ist, wobei er dabei in ein Schließblech eingreift. Der Antrieb des Kippriegels erfolgt dabei über eine mit der Treibstange verbundene Übertragungseinrichtung, die längsverschieblich bezüglich der Treibstangenlängsachse gelagert ist. Die Kraftübertragung von der Übertragungseinrichtung zum Kippriegel erfolgt über einen Bolzen, der in einem Langloch der Übertragungseinrichtung geführt ist. Bei diesem bekannten Drehriegelverschluss ist der Hebelarm zwischen der Schwenkachse des Kippriegels und dem Bolzen bauartbedingt vergleichsweise gering, so dass aufgrund des kurzen Hebelarmes relativ große Kräfte in den Kippriegel eingeleitet werden müssen, um die Drehbewegung zuverlässig zu gewährleisten. Daher ist die Übertragungseinrichtung besonders stabil und doppelseitig um den Kippriegel herum ausgeführt, wofür entsprechender Bauraum benötigt ist.

Der Erfindung liegt die Aufgabe zugrunde, einen Kippriegelverschluss der eingangs genannten Art derart weiterzubilden, dass dieser auf der Kippriegel-Antriebsseite kompakter ausgeführt werden kann und zudem auf Seiten der Stulpschiene im eingefahrenen Zustand eine im wesentlichen geschlossene Oberflächenbeschaffenheit aufweist.

Zur Lösung dieser Aufgabe ist ein Kippriegelverschluss gemäß Anspruch 1 vorgeschlagen.

Durch die einstückige Verbindung der Gegenverzahnungsmittel mit der Schubstange ist eine kompaktere Bauform auf der Kippriegel-Antriebsseite möglich, da der Bauraumbedarf für ein zusätzliches Bauteil entfällt. Durch diese Anpassung passend zur Fenster-Beschlagnut ist der Einbau in eine genormte Nut mit fest vorgegebenen Raumbedingungen möglich. Durch die T-förmige Gestalt des Fixierungsarms besitzt dieser eine in sich ebene Seitenfläche in Richtung der Stulpschiene, so dass im eingefahrenen Zustand des Fixierungsarms, also bei geöffnetem Flügel, die Seitenfläche des Fixierungsarms bündig mit der ebenen Fläche der Stulpschiene gelegen ist und somit eine im wesentlichen geschlossenen Oberflächenbeschaffenheit vorliegt. Dadurch ist der Beschlag besser zu reinigen und gibt zudem im geöffneten Zustand des Flügels ein einheitliches Gesamtbild ab. Zudem ist er besser geeignet für Fenstersysteme mit geringer Falzluft.

In Weiterbildung der Erfindung ist gemäß Anspruch 2 und 3 vorgesehen, dass die Antriebsmittel und Gegenantriebsmittel als Verzahnungsmittel und Gegenverzahnungsmittel ausgeführt sind und dass die Verzahnungsmittel einen Antriebszahn sowie zwei diesen einschließenden zahnartige Anschlagkanten aufweisen. Dadurch ist eine genaue Abstimmung auf den erforderlichen Kippwinkel von etwa 90° erfolgt, wodurch die Notwendigkeit der Anbringung weiterer Zähne und der entsprechend damit verbundene konstruktive Aufwand vermieden wird.

In weiterer Ausgestaltung der Erfindung ist gemäß Anspruch 4 vorgesehen, dass die Gegenverzahnungsmittel gegenüber der reinen Abrollkontur der Verzahnungsmittel einen zusätzlichen Aussparungsbereich aufweisen, der zur Gewährleistung eines Leerhubes bei einem Fenster mit Dreh-Kipp-Funktion für Zustände zwischen einer Dreh- und einer Kippbereitschaftsstellung dient. Dadurch ergeben sich folgende Schaltzustände: Im geschlossenen Zustand des Fensters ist der Kippriegel aus dem Beschlag ausgefahren und nimmt seine Verschlussfunktion wahr. Wird der Beschlag nun von der geschlossenen Stellung in die Drehbereitschaftsstellung bewegt, so wird dabei der Kippriegel in den Beschlag hinein eingefahren und hat keine Schließfunktion mehr. Bei einer weiteren Betätigung des Beschlages in die Kippbereitschaftsstellung darf sich der Kippriegel nun nicht weiter bewegen und muss in der eingefahrenen Stellung verbleiben. Der entsprechende Leerhub wird durch den Aussparungsbereich erzielt.

In Weiterbildung der Erfindung ist gemäß Anspruch 5, 6 und 7 vorgesehen, dass dieser mit einem weiteren Verriegelungselement korrespondierend ausgeführt ist, wobei die Schließbewegungen gegenläufig orientiert sind und wobei das weitere Verriegelungselement als Schließbolzen mit einer pilzkopfartigen Kontur mit einem tellerartigen Kopfbereich ausgeführt ist. Durch diese Kombination von gegenläufigen Schließelementen kann eine noch wirksamere Verschlussstellung des Fensters erreicht werden. Ist das weitere Verriegelungselement dabei als Schließbolzen ausgeführt, so ergibt sich die Gegenläufigkeit der Schließbewegungen besonders vorteilhaft ohne weiteren konstruktiven Aufwand, da sich der Schließbolzen aufgrund seiner direkten Verbindung mit der Schubstange gleichsinnig mit dieser bewegt, wohingegen der Kippriegel aufgrund der Schwenkbewegung um die Kippriegel-Drehachse eine Umkehr der Schließ-Bewegungsrichtung erfährt.

In weiterer Ausgestaltung der Erfindung ist gemäß Anspruch 8 und 9 vorgesehen, dass die Stulpschiene einen Kippriegel-Aussparungsbereich zur Aufnahme des Kippriegels in einer geschlossenen Funktionsstellung aufweist, dessen Kontur T-förmig ist und mit der Kontur des Kippriegels korrespondierend ausgeführt ist, und dass für den Kippriegel zwei Funktionsstellungen als Ruhestellung und als Verschlussstellung vorgesehen sind, wobei der Kippriegel in Ruhestellung im wesentlichen innerhalb des Kippriegel-Aussparungsbereichs der Stulpschiene bündig zu deren Sichtfläche gelegen ist, und wobei der Kippriegel in Funktionsstellung mit einer Kippriegelschaft-Längsachse im wesentlichen senkrecht zur Stulpschienen-Längsachse orientiert ist. Dadurch wird die gleichmäßige Oberflächenstruktur und eine leichte Reinigung des Beschlages weiter verbessert.

In Weiterbildung der Erfindung ist gemäß Anspruch 10 vorgesehen, dass das Schließblech einen ersten Aufnahmebereich für den Kippriegel und einen zweiten Aufnahmebereich für den Schließbolzen aufweist. Durch die Integration der beiden Schließaufnahmen für den Schließbolzen und den Kippriegel in ein einziges Bauteil ist eine Reduzierung der zu handhabenden Bauteile während des Montageprozesses möglich.

Anhand des folgenden Ausführungsbeispiels wird die Erfindung näher erläutert. Dabei zeigt:
- Fig. 1: eine räumliche Ansicht des Kippriegelverschlusses;
- Fig. 2: eine Seitenansicht des Kippriegelverschlusses nach Fig. 1 in Kippbereitschaftsstellung des Flügelrahmens;
- Fig. 3: eine Seitenansicht des Kippriegelverschlusses nach Fig. 1 in Drehbereitschaftsstellung des Flügelrahmens;
- Fig. 4: eine Seitenansicht des Kippriegelverschlusses nach Fig. 1 in geschlossener Stellung des Flügelrahmens;
- Fig. 5: eine Draufsicht auf den Kippriegelverschluss nach Fig.5;
- Fig. 6: einen Teilbereich des Kippriegelverschlusses nach Fig. 4

Fig. 1 bis 6 zeigen einen Kippriegelverschluss 10, der Teil eines nicht näher dargestellten Treibstangenbeschlages eines Fensters oder einer Tür ist. Der Treibstangenbeschlag ist dabei in eine umlaufende Nut eines Fensterflügels des Fensters einsetzbar und gewährleistet ein Verschließen mit einem feststehenden Blendrahmen des Fensters. Der Kippriegelverschluss 10 besteht aus einer Stulpschiene 12, die gegenüber dem Blendrahmen ortsfest ist, und einer Schubstange 14, die längsbeweglich gelagert ist. Am in Fig. 1 dargestellten unteren Ende der Schubstange 14 ist ein Kupplungselement 16 zur Ankupplung an weitere Elemente des Treibstangenbeschlages vorgesehen, am oberen Ende der Schubstange ist ein weiteres Kupplungselement 18 vorgesehen.

Der eigentliche Schließvorgang wird durch einen Kippriegel 20 gewährleistet, der um eine Kippriegel-Drehachse 22 drehbar gelagert ist. Die Kippriegel-Drehachse 22 ist dabei senkrecht zu einer Flügelrahmenebene des Fensters orientiert und gegenüber der Stulpschiene 12 ortsfest angeordnet. Angetrieben wird der Kippriegel 20 durch Antriebsmittel 24 am Kippriegel und damit korrespondierend ausgeführten Gegenantriebsmitteln 26 an der Schubstange 14. Die Antriebsmittel 24 und Gegenantriebsmittel 26 sind dabei als Verzahnungsmittel ausgeführt, wobei das Antriebsmittel 24 einen ersten zentralen Antriebszahn 28 sowie zwei zahnartige Anschlagkanten 30, 32 aufweist. Das Gegenantriebsmittel 26 besteht aus Aussparungen 34, 36, 38, in die die Antriebsmittel 24 nach Art einer Zahnstange eingreifen können, wobei durch die geradlinige Bewegung der Gegenantriebsmittel eine Drehbewegung des Kippriegels 20 um die Drehachse 22 erfolgt.

Der Kippriegel 20 besitzt einen ersten Kippriegelbereich 42 mit einem Kippriegelschaft 44 und Schließmitteln 46, sowie einen zweiten Kippriegelbereich 48 mit den Antriebsmitteln 24. Die Schließmittel 46 besitzen eine T-förmige Gestalt, wobei der Kippriegelschaft 44 die Basis des T bildet und ein Fixierungsarm 52 durch die beiden Schenkel des T gebildet sind. Die Schließmittel 46 sind dabei als Hinterkrallungsvorsprung ausgeführt und können ein mit dem Blendrahmen verbundenes, in Fig. 6 schematisch dargestelltes Schließblech 50 formschlüssig hintergreifen. Zur Gewährleistung einer besonders kompakten Bauform besitzt die Schubstange 14 im Bereich des Kippriegels 20 einen Kröpfungsbereich 54. Das Schließblech 50 besitzt eine Wandung 56, die der Fixierungsarm 52 im in das Schließblech 50 eingetauchten Zustand hintergreift und damit das Fenster verschließt.

Zur weiteren Verbesserung der Schließfunktion des Fensters ist der Kippriegelverschluss kombiniert mit einem weiteren Verriegelungselement 58. Dieses weitere Verriegelungselement 58 ist dabei als Schließbolzen 60 mit einer pilzkopfartigen Kontur und einem tellerartigen Kopfbereich ausgeführt. Der Schließbolzen 60 ist mit der Schubstange 14 verbunden und bewegt sich damit gegenläufig zur Kippriegel-Bewegungsrichtung, bedingt durch die Bewegungsumkehr durch die Drehung um die Kippriegel-Drehachse 22. Durch diese gegenläufige Bewegung ist der Verschlusszustand insgesamt einbruchsicherer, da beispielsweise bei einem Einbruchversuch durch Aushebeln des Fensters in eine Richtung der Flügelrahmenebene einer der Verschlusspunkte zwar aus dem Schließblech herausgedrückt wird, der andere Verschlusspunkt aber in das Schließblech hineingedrückt wird.

## Patentansprüche

1. Kippriegelverschluss für Fenster und/oder Türen, mit einem Kippriegel (20), der, im montierten Zustand, um eine senkrecht zu einer Flügelrahmenebene gelegene Kippriegel-Drehachse (22), die gegenüber einer Stulpschiene (12) des Kippriegelverschlusses ortsfest angeordnet ist, drehbar gelagert ist, und mit an dem Kippriegel (20) angeordneten Antriebsmitteln (24), die in Gegenantriebsmittel (26), die mit einer Schubstange (14) des Kippriegelverschlusses synchron bewegbar sind, eingreifbar sind, wobei der Kippriegel (20) einen ersten Kippriegelbereich (42) mit einem Kippriegelschaft (44) sowie Schließmitteln (46) und einen zweiten Kippriegelbereich (48) mit den Antriebsmitteln (24) aufweist, wobei die Schließmittel (46) als Hinterkrallungsvorsprung ausgeführt sind, und mit einem an einem Blendrahmen anzuordnenden Schließblech (50) zur Aufnahme des Hinterkrallungsvorsprungs, wobei der Hinterkrallungsvorsprung eine Wandung (56) des Schließblechs (50) formschlüssig hintergreifen kann, wobei die Gegenantriebsmittel (26) einstückig mit der Schubstange (14) verbunden sind, **dadurch gekennzeichnet, dass** der Hinterkrallungsvorsprung als parallel zur Kippriegel-Drehachse (22) ausragender Fixierungsarm (52) ausgeführt ist, wobei der Kippriegelschaft (44) die Basis einer T-förmigen Gestalt bildet und der Fixierungsarm (52) die beiden Schenkel des T bildet und somit eine in sich ebene Seitenfläche in Richtung der Stulpschiene besitzt, so dass im eingefahrenen Zustand des Fixierungsarms (52) eine Seitenfläche des Fixierungsarms (52) bündig mit einer ebenen Fläche der Stulpschiene (12) gelegen ist und somit eine im wesentlichen geschlossene Oberflächenbeschaffenheit vorliegt.

2. Kippriegelverschluss nach Anspruch 1, **dadurch gekennzeichnet, dass** die Antriebsmittel (24) und Gegenantriebsmittel (26) als Verzahnungsmittel und Gegenverzahnungsmittel ausgeführt sind.

3. Kippriegelverschluss nach Anspruch 2, **dadurch gekennzeichnet, dass** die Verzahnungsmittel einen Antriebszahn (28) sowie zwei diesen einschließenden zahnartige Anschlagkanten (30, 32) aufweisen.

4. Kippriegelverschluss nach einem der vorhergehenden Ansprüche, **dadurch gekennzeichnet, dass** die Gegenverzahnungsmittel gegenüber der reinen Abrollkontur der Verzahnungsmittel einen zusätzlichen Aussparungsbereich (40) aufweisen, der zur Gewährleistung eines Leerhubes bei einem Fenster mit Dreh-Kipp-Funktion für Zustände zwischen einer Dreh- und einer Kippbereitschaftsstellung dient.

5. Kippriegelverschluss nach einem der vorhergehenden Ansprüche, **dadurch gekennzeichnet, dass** dieser mit einem weiteren Verriegelungselement (58) korrespondierend ausgeführt ist, wobei die Schließbewegungen gegenläufig orientiert sind.

6. Kippriegelverschluss nach Anspruch 5, **dadurch gekennzeichnet, dass** das weitere Verriegelungselement (58) als Schließbolzen (60) ausgeführt ist.

7. Kippriegelverschluss nach Anspruch 6, **dadurch gekennzeichnet, dass** der Schließbolzen (60) eine pilzkopfartige Kontur mit einem tellerartigen Kopfbereich aufweist.

8. Kippriegelverschluss nach einem der vorhergehenden Ansprüche, **dadurch gekennzeichnet, dass** die Stulpschiene (12) einen Kippriegel-Aussparungs-bereich (62) zur Aufnahme des Kippriegels (20) in einer geschlossenen Funktionsstellung aufweist, dessen Kontur T-förmig ist und mit der Kontur des Kippriegels (20) korrespondierend ausgeführt ist.

9. Kippriegelverschluss nach einem der vorhergehenden Ansprüche, **dadurch gekennzeichnet, dass** für den Kippriegel (20) zwei Funktionsstellungen als Ruhestellung und als Verschlussstellung vorgesehen sind, wobei der Kippriegel (20) in Ruhestellung im wesentlichen innerhalb des Kippriegel-Aussparungsbereichs (62) der Stulpschiene (12) bündig zu deren Sichtfläche (64) gelegen ist, und wobei der Kippriegel (20) in Funktionsstellung mit einer Kippriegelschaft-Längsachse im wesentlichen senkrecht zur Stulpschienen-Längsachse orientiert ist.

10. Kippriegelverschluss nach einem der vorhergehenden Ansprüche, **dadurch gekennzeichnet, dass** das Schließblech (50) einen ersten Aufnahmebereich (66) für den Kippriegel (20) und einen zweiten Aufnahmebereich (68) für den Schließbolzen (60) aufweist.

## Claims

1. Tilting bolt lock for windows and/or doors, with a tilting bolt (20), which, in assembled condition, is arranged turnable around a tilting bolt rotation axis (22) that is vertical to a wing frame plane and irremovably positioned opposite a covering rail (12) of the tilting bolt lock, and with drive means (24) arranged on the tilting bolt (20) that can be engaged in counter-drive means (26), that are synchronously moveable with a thrust bar (14) of the tilting bolt lock, wherein the tilting bolt (20) has a first tilting bolt zone (42) with a tilting bolt shaft (44) and closing means (46) and a second tilting bolt zone (48) with the drive means (24), wherein the closing means (46) are designed as a rear claw protrusion, and with a closing sheet (50) to be arranged on a blind frame to receive the rear claw protrusion, wherein the rear claw protrusion can engage from behind in a form-fitting manner a wall (56) of the closing sheet (50), wherein the counter-drive means (26) are connected monobloc with the thrust rod (14), **characterised in that** the rear claw protrusion is designed as a fixing arm (52) protruding parallel to the tilting bolt rotation axis (22), wherein the tilting bolt shaft (44) forms the basis of a T-shaped form and the fixing arm (52) forms both shanks of the T and thus has an in itself flat side surface in the direction of the covering rail, so that in the retracted state of the fixing arm (52) a side surface of the fixing arm (52) lies flush with a flat surface of the covering rail (12) and thus has a substantially closed surface feature.

2. Tilting bolt lock according to claim 1, **characterised in that** the drive means (24) and counter-drive means (26) are designed as toothing means and counter-toothing means.

3. Tilting bolt lock according to claim 2, **characterised in that** the toothing means have a drive tooth (28) and two tooth-like abutting edges (30, 32) enclosing the drive tooth (28).

4. Tilting bolt lock according to one of the preceding claims, **characterised in that** the counter-toothing means have an additional gap zone (40) in relation to the strict coil contour of the toothing means that ensures an empty stroke in a window with a tilt and turn function for conditions between a turn and a tilt readiness position.

5. Tilting bolt lock according to one of the preceding claims, **characterised in that** this is correspondingly designed with a further locking element (58), wherein the closing movements are oriented in opposite directions.

6. Tilting bolt lock according to claim 5, **characterised in that** the further locking element (58) is designed as a closing bolt (60).

7. Tilting bolt lock according to claim 6, **characterised in that** the closing bolt (60) has a mushroom-head contour with a plate-like head zone.

8. Tilting bolt lock according to one of the preceding claims, **characterised in that** the covering rail (12) has a tilting bolt-gap zone (62) for receiving the tilting bolt (20) in a closed function position, the contour of which is T-shaped and is designed correspondingly to the contour of the tilting bolt (20).

9. Tilting bolt lock according to one of the preceding claims, **characterised in that** for the tilting bolt (20) two function positions are provided as rest position and as closing position, wherein the tilting bolt (20) in the rest position lies essentially inside the tilting bolt-gap zone (62) of the covering rail (12) flush with the visible surface (64) thereof, and wherein the tilting bolt (20) in the function position is oriented with a longitudinal axis of the tilting bolt shaft essentially vertical to the covering rail longitudinal axis.

10. Tilting bolt lock according to one of the preceding claims, **characterised in that** the closing sheet (50) has a first receiving zone (66) for the tilting bolt (20) and a second receiving zone (68) for the closing bolt (60).

## Revendications

1. Verrou de blocage en basculement pour fenêtres et/ou portes, avec un verrou de basculement (20), qui, lorsqu'il est assemblé, est disposé pivotant autour d'un axe de rotation de verrou de basculement (22) étant vertical par rapport à un plan du cadre à rabattement et positionné de façon inamovible à l'opposé d'un rail de recouvrement (12) du verrou de blocage en basculement, et avec des moyens d'entraînement (24) disposés sur le verrou de basculement (20) pouvant être engagés dans des moyens d'entraînement inversés (26), étant mobiles de façon synchrone avec une barre de poussée (14) du verrou de blocage en basculement, dans lequel le verrou de basculement (20) possède une première zone de verrou de basculement (42) avec un arbre de verrou de basculement (44) et des moyens de fermeture (46) et une seconde zone de verrou de basculement (48) avec les moyens d'entraînement (24), dans lequel les moyens de fermeture (46) sont conçus comme étant une saillie de griffe arrière, et avec une plaque de fermeture (50) à disposer sur un dormant pour recevoir la saillie à griffe arrière, dans lequel la saillie à griffe arrière peut s'engager par l'arrière, par complémentarité de forme, dans une paroi (56) de la plaque de fermeture (50), dans lequel les moyens d'entraînement inversés (26) sont reliés en un seul tenant avec la tige de poussée (14), **caractérisé en ce que** la saillie à griffe arrière est conçue comme étant un bras fixe (52) dépassant de façon parallèle par rapport à l'axe de rotation de verrou de basculement (22), dans lequel l'arbre de verrou de basculement (44) forme la base d'une forme en forme de « T » et le bras fixe (52) forme les deux bras du « T » et donc possède en lui-même une surface latérale plate dans la direction du rail de recouvrement, de sorte que dans l'état rétracté du bras fixe (52), une surface latérale du bras fixe (52) repose alignée avec une surface plate du rail de recouvrement (12) et possède donc les caractéristiques d'une surface substantiellement fermée.

2. Verrou de blocage en basculement selon la revendication 1, **caractérisé en ce que** les moyens d'entraînement (24) et les moyens d'entraînement inversés (26) sont conçus comme étant des moyens à denture et des moyens à contre-denture.

3. Verrou de blocage en basculement selon la revendication 2, **caractérisé en ce que** les moyens à denture possèdent une dent d'entraînement (28) et deux bords de butée en forme de dent (30, 32) renfermant la dent d'entraînement (28).

4. Verrou de blocage en basculement selon l'une des revendications précédentes, **caractérisé en ce que** les moyens à contre-denture possèdent une zone interstitielle supplémentaire (40), en rapport au contour strict en serpentin des moyens à denture, qui assure une course à vide dans une fenêtre dotée d'une fonction à bascule à pivotement pour des conditions entre une position en capacité de pivoter et de basculer.

5. Verrou de blocage en basculement selon l'une des revendications précédentes, **caractérisé en ce qu'**il est conçu en correspondance avec un élément de verrouillage supplémentaire (58), dans lequel les mouvements de fermeture sont orientés dans des directions opposées.

6. Verrou de blocage en basculement selon la revendication 5, **caractérisé en ce que** l'élément de verrouillage supplémentaire (58) est conçu comme étant un pivot de fermeture (60).

7. Verrou de blocage en basculement selon la revendication 6, **caractérisé en ce que** le pivot de fermeture (60) possède un contour en tête bombée large avec une zone de tête en forme de plaque.

8. Verrou de blocage en basculement selon l'une des revendications précédentes, **caractérisé en ce que** le rail de recouvrement (12) possède une zone interstitielle de verrou de basculement (62) pour recevoir le verrou de basculement (20) dans une position fonctionnelle fermée, dont le contour est en forme de « T » et est conçue en correspondance du contour du verrou de basculement (20).

9. Verrou de blocage en basculement selon l'une des revendications précédentes, **caractérisé en ce que** pour le verrou de basculement (20) sont prévues deux positions fonctionnelles représentées par la position de repos et la position de fermeture, dans lequel le verrou de basculement (20) dans la position de repos repose essentiellement à l'intérieur de la zone interstitielle de verrou de basculement (62) du rail de recouvrement (12) aligné avec la surface visible (64), et dans lequel le verrou de basculement (20) dans la position fonctionnelle est orienté avec un axe longitudinal de l'arbre de verrou de basculement de façon essentiellement verticale par rapport à l'axe longitudinal du rail de recouvrement.

10. Verrou de blocage en basculement selon l'une des revendications précédentes, **caractérisé en ce que** la plaque de fermeture (50) possède une première zone de réception (66) pour le verrou de basculement (20) et une seconde zone de réception (68) pour le pivot de fermeture (60).
